# EUROPÄISCHE PATENTSCHRIFT

(11) **EP 0 025 520 B1**
(45) Veröffentlichungstag und Bekanntmachung des Hinweises auf die Patenterteilung: **29.06.1983**
(21) Anmeldenummer: 80104903.2
(22) Anmeldetag: 19.08.1980
(51) Int. Cl.: B22D 39/06, B22D 17/30

(54) **Vorrichtung zum Dosieren und Transport von Metallschmelzen**
Installation for measuring and conveying molten metal
Dispositif pour doser et transporter du métal en fusion

(30) Priorität: 21.08.1979 DE 2933762
(43) Veröffentlichungstag der Anmeldung: 25.03.1981
(73) Patentinhaber: Sigler, Helmut, D-7100 Heilbronn (DE)
(72) Erfinder: Sigler, Helmut, D-7100 Heilbronn (DE)
(74) Vertreter: Zipse + Habersack

## Beschreibung

Die Erfindung betrifft eine Vorrichtung zum Dosieren und Transport von Metallschmelzen, bestehend aus einem gasdichten Behälter mit Zu-und Ablauf, mit welchem aus einem Schmelzbehälter oder Warmhalteofen Schmelze entnommen oder umgekehrt, aus welchem Schmelze befördert werden kann.

Es sind verschiedene Einrichtungen bekanntgeworden, mit denen nach dem Prinzip der Druckgasförderung bestimmte Mengen flüssigen Metalls unter Verwendung des Prinzips von kommunizierenden Gefässen abgegeben werden können.

Aus der US-PS 3058180 ist eine Einrichtung bekannt, mit der bestimmte Mengen einer Schmelze abgegossen werden können. Zu diesem Zweck wird in einem Vorratsgefäss ein Gasüberdruck erzeugt, so dass die Höhe des darin befindlichen flüssigen Metalls abgesenkt wird und eine entsprechende Menge der Flüssigkeit aus einem Ausflussrohr herausgedrückt bzw. ausgegossen wird. Zur Steuerung der im Vorratsbehälter benötigten Gasmengen werden Pyrometer als Sonden in die Einfüllöffnungen gebracht.

Bei der vorbekannten Einrichtung ist die Dichtigkeit des Vorratsgefässes nur beschränkt gegeben, da die Einrichtung nach dem Prinzip von kommunizierenden Gefässen aufgebaut ist und somit mit den nicht verschliessbaren Einguss- bzw. Auslauföffnungen verbunden ist.

Ausserdem ist eine genaue Dosierung deshalb nicht möglich, weil die Unterbrechung des Ausflusses nur durch Einstellung eines Druckes möglich ist, wobei insbesondere dann, wenn zu viel Flüssigmetall ausgegossen wurde, es nicht mehr möglich ist, automatisch einen Rückfluss durchzuführen oder den Vorgang plötzlich zu stoppen.

In der GB-A-1 100475 ist eine Einrichtung bekanntgeworden, bei der von einem dichten und beheizten Vorratsgefäss flüssiges Metall mittels Gasdruck durch ein Überlaufrohr in ein offenes Gefäss befördert wird Aus diesem wird das flüssige Metall entweder für die kontinuierliche Speisung von Stranggiesseinrichtungen oder intermittierend zum Füllen von Formen abgegeben. Die gesteuerte Abgabe wird dadurch erreicht, dass mit einem Stopfen eine am Boden befindliche Ausgussöffnung geöffnet oder geschlossen wird. Dadurch lassen sich dosierte Mengen flüssigen Metalls nur mit beschränkter Genauigkeit abgiessen.

In der DE-OS 2343100 ist eine druckgasbetriebene Dosiervorrichtung von Flüssigkeiten, insbesondere flüssigen Metallen, aggressiven Säuren und Laugen bekanntgeworden, die aus einem dichten Sammelbehälter mit Zulaufrohr besteht, wobei das Zulaufrohr in Form eines Winkelhebers oder eines Ablaufes an der Seite oder am Boden eines Schmelzbehälters zu einem als Dosiereinrichtung dienenden Behälter führt, der mit einer Wiegevorrichtung versehen ist, wobei in den Behältern unterschiedliche Gasdrücke zum Transport der Flüssigkeit vom Schmelzbehälter in den Dosierbehälter und bei Erreichen der gewünschten Menge im Dosierbehälter zur Unterbrechung des Durchflusses einstellbar sind.

Die genannte Dosiereinrichtung weist jedoch den Nachteil auf, dass der Dosierbehälter durch das Zulaufrohr bzw. den Ablauf fest mit dem Schmelzbehälter verbunden ist und dass dadurch ein Transport des Dosierbehälters mit der darin befindlichen, genau bestimmten Menge der Schmelze nicht möglich ist.

Der vorliegenden Erfindung liegt daher die Aufgabe zugrunde, eine Vorrichtung zum Dosieren der eingangs genannten Art zu schaffen, welche nicht nur den Dosiervorgang durch einfache Manipulationen auszuführen gestattet, sondern mit welcher auch genau dosierte Schmelze transportiert und an andere Stellen befördert werden kann, wobei Füll- und Dosierungsvorgänge in rationeller Weise nacheinander ausgeführt werden können.

Zur Lösung der gestellten Aufgabe wird eine Vorrichtung zum Dosieren und Transport von Metallschmelzen der eingangs genannten Art, bestehend aus einem gasdichten Behälter mit Zu-und Ablauf, mit welchem aus einem Schmelzbehälter oder Warmhalteofen Schmelze entnommen oder umgekehrt, aus welchem Schmelze in ein Schmelzbad befördert werden kann, vorgeschlagen, welche dadurch gekennzeichnet ist, dass der Zulauf zugleich der Ablauf des Behälters ist und der gemeinsame Zu-/Ablauf mit einem im Schmelzbehälter befindlichen Rohrsystem verbindbar ist, derart, dass der Behälter durch Kippen oder Aufbringen eines Überdruckes im Behälter die darin befindliche Schmelze ganz oder teilweise aus dem Behälter befördert wird und beim Füllvorgang des Behälters die Schmelze nicht mehr in das Schmelzbad des Schmelzbehälters zurückfliessen kann.

Weitere Ausgestaltungen der Erfindung sind in den Unteransprüchen enthalten.

Mit der Dosiervorrichtung gemäss der Erfindung wird der Vorteil erreicht, dass der Füll- und Dosiervorgang schnell und rationell durchgeführt werden kann und dass der die dosierte Schmelze enthaltende Behälter leicht transportiert und anderen Stellen zugeführt werden kann.

Anhand der Zeichnung soll die Vorrichtung gemäss der Erfindung beispielshalber näher erläutert werden.

Die Zeichnung zeigt eine Pri nzipdarstellung der Vorrichtung gemäss der Erfindung.

Der Behälter 1 für die Metallschmelze ist mit einer Behälterabdeckung 2 versehen, während die Ventile 3 für den Unterdruck, Überdruck und die Entlüftung vorgesehen sind.

Mit 4 ist ein Ventil für die Abdichtvorrichtung bezeichnet.

In den Behälter 1 ragt ein Rohrsystem 5, welches mit dem gemeinsamen Zu- und Ablauf 9 des Dosierbehälters 8 verbindbar ist. Der Dosierbehälter 8 sitzt auf einem Waagensystem 6 und weist im Innern einen Schwimmer 7 zur Messung der Füllstandhöhe auf.

Am Ausgang des Zu- bzw. Ablaufes 9 ist eine Dichtung 10 vorgesehen. Mit 11 ist eine Rinne bzw. ein Auslauf bezeichnet.

Die Messeinrichtungen sind über einen Messumformer 12 mit einem Eingabegerät 13 und einem Prozessrechner 14 verbunden, der seinerseits mit einer Ausgabeeinheit bzw. einem Drukker 15 und einem Terminal 16 in Verbindung steht. Mit 17 ist eine Druckleitung für den Stickstoff und mit 18 eine Vakuumleitung zur Vakuumpumpe bezeichnet. Das Lager 19 dient für die Entleerung des Dosiergerätes 8, wobei die Rinne 11 bzw. der Auslauf unter die Austrittsöffnung des Zu- bzw. Ablaufes 9 gezogen wird. Der gemeinsame Zu-und Ablauf ist so angeordnet, dass er am Boden des Dosierbehälters 8 beginnt und mindestens mit seiner Ein- und Auslassöffnung über der Niveauhöhe der Füllung des Dosierbehälters 8 liegt. Die Funktion der Vorrichtung zum Dosieren und Transport von Metallschmelzen hat folgende Funktion.

Die Metallschmelze, die sich im Behälter 1 oder in einem Warmhalteofen befindet, wird über das Rohrsystem 5 und den gemeinsamen Zu- bzw. Ablauf 9 in den Dosierbehälter 8 befördert. Hierbei ergeben sich zwei Möglichkeiten.
1. Im Behälter 8 wird ein Unterdruck erzeugt, der bewirkt, dass der über dem Schmelzbehälter 1 wirkende Luftdruck die Schmelze über das Rohrsystem 5 und den gemeinsamen Zu- und Ablauf 9 nach dem Dosierbehälter 8 befördert.
2. Im Behälter 1 wird ein Überdruck erzeugt, der bewirkt, dass die Schmelze in der gleichen Weise in den Dosierbehälter 8 gedrückt wird.

Damit die Schmelze vom Schmelzbehälter 1 nach dem Dosierbehälter 8 befördert werden kann, muss das Rohrsystem 5 mit dem Zu- bzw. Ablauf 9 dicht verbunden werden. Dies kann auf verschiedene Arten erfolgen.
1. Der Behälter 8 ist zusammen mit dem Zu-und Ablauf 9 starr angeordnet, wobei das Rohrsystem 5 derart beweglich angeordnet ist, dass es je nach Bedarf mit dem Zu- und Ablauf 9 verbunden werden kann.
2. Das Rohrsystem 5 ist starr angeordnet, und der Dosierbehälter 8 kann dagegen so weit bewegt werden, dass, je nach Bedarf, das Rohrsystem 5 mit dem Zu- und Ablauf 9 verbunden werden kann.
3. Das Rohrsystem 5 sowie der Behälter 8 sind beweglich angeordnet, so dass sie bei Bedarf miteinander verbunden werden können.

Hat der Dosierbehälter 8 sein gewünschtes Füllgewicht erreicht, welches durch die verschiedensten Messmethoden ermittelt werden kann und ist am gemeinsamen Zu- und Ablauf 9 das Rohrsystem 5 entfernt worden, so kann mit dem Dosieren des in 8 befindlichen Metalls begonnen werden.

Hierbei ergeben sich grundsätzlich zwei Möglichkeiten.
1. Das Metall wird über einen im Behälter 8 aufgebrachten Überdruck 9 aus dem Behälter gedrückt. Die Menge, die den Behälter verlässt, kann wieder durch die verschiedensten Messmethoden ermittelt werden. Hat die gewünschte Menge den Behälter verlassen, wird durch einen schlagartigen Abbau des Überdrucks der Ausfluss gestoppt.
2. Das Metall wird durch eine Schwenkbewegung des Behälters 8 über den gemeinsamen Zu- und Ablauf 9 aus dem Behälter 8 gegossen. Auch hier kann die Menge, die aus dem Behälter fliesst, auf die verschiedensten Arten gemessen werden. Hat die gewünschte Menge den Behälter verlassen, wird durch einen sofortigen Stopp der Schwenkbewegung ein weiteres Ausfliessen verhindert.

Je nach Bedarf kann ein neuer Füllvorgang oder ein neuer Dosieivorgang eingeleitet werden.

Da der Dosierbehälter 8 nicht fest mit dem Rohrsystem 5 verbunden ist, kann dieser auch gleichzeitig als Transportbehälter verwendet werden.

Das ganze System lässt sich leicht an einen Prozessrechner 14 anschliessen, wodurch die verschiedenen Gewichte in beliebiger Reihenfolge dosiert und die einzelnen Vorgänge eingeleitet werden können. Ausserdem wird das ganze System mit Stickstoff über die Zuleitung 17 betrieben, wobei alle Stellen, an denen die Gefahr einer Oxidation entstehen kann, mit Stickstoffgas überdeckt werden, welches gegenüber dem herrschenden Luftdruck mit leichtem Überdruck über den kritischen Stellen zugeführt wird.

## Patentansprüche

1. Vorrichtung zum Dosieren und Transport von Metallschmelzen, bestehend aus einem gasdichten Behälter (8) mit Zu- und Ablauf, mit welchem aus einem Schmelzbehälter (1) oder Warmhalteofen Schmelze entnommen oder umgekehrt, aus welchem Schmelze z. B. in ein Schmelzbad befördert werden kann, dadurch gekennzeichnet, dass der Zulauf (9) zugleich der Ablauf (9) des Behälters (8) ist und der gemeinsame Zu-/Ablauf (9) mit einem im Schmelzbehälter (1) befindlichen Rohrsystem (5) verbindbar ist, derart, dass der Behälter (8) durch Kippen oder Aufbringen eines Überdruckes im Behälter (8) die darin befindliche Schmelze ganz oder teilweise aus dem Behälter (8) befördert wird und beim Füllvorgang des Behälters (8) die Schmelze nicht mehr in das Schmelzbad des Schmelzbehälters (1) zurückfliessen kann.

2. Vorrichtung nach Anspruch 1, dadurch gekennzeichnet, dass der gemeinsame Zu-/Ablauf (9) des Behälters (8) mit dem Rohrsystem (5) dicht verbindbar ist.

3. Vorrichtung nach Anspruch 1 oder 2, dadurch gekennzeichnet, dass der Behälter (8) zusammen mit dem Zu- und Ablauf (9) starr angeordnet ist, während das Rohrsystem (5) im Schmelzbehälter (1) derart beweglich angeordnet ist, dass es je nach Bedarf mit dem Zu-/Ablauf (9) verbindbar ist.

4. Vorrichtung nach Anspruch 1 und 2, dadurch gekennzeichnet, dass das Rohrsystem starr angeordnet ist und der Behälter (8) derart beweglich ist, dass je nach Bedarf das Rohrsystem (5) mit dem Zu-/Ablauf (9) verbindbar ist.

5. Vorrichtung nach Anspruch 1 oder 2, dadurch gekennzeichnet, dass das Rohrsystem (5) und der Behälter (8) derart beweglich angeordnet sind, dass sie bei Bedarf miteinander verbindbar sind.

6. Vorrichtung nach einem oder mehreren der vorhergehenden Ansprüche, dadurch gekennzeichnet, dass im Behälter (8) ein Unterdruck herstellbar ist, der bewirkt, dass bei Verbindung des Zu-/Ablaufes (9) mit dem Rohrsystem (5) der über der Schmelze befindliche Luftdruck die Schmelze vom Schmelzbehälter (1) in den Behälter (8) befördert.

7. Vorrichtung nach einem oder mehreren der vorhergehenden Ansprüche, dadurch gekennzeichnet, dass im Schmelzbehälter (1) ein Überdruck herstellbar ist, der bewirkt, dass nach Verbindung des Zu-/Ablaufes (9) mit dem Rohrsystem (5) die Schmelze nach dem Behälter (8) befördert wird.

8. Vorrichtung nach einem oder mehreren der vorhergehenden Ansprüche 1 bis 6, dadurch gekennzeichnet, dass der Behälter (8) zur Entleerung mit einem Überdruck beaufschlagt wird.

9. Vorrichtung nach einem oder mehreren der vorhergehenden Ansprüche 1 bis 7, dadurch gekennzeichnet, dass der Behälter (8) zur Entleerung kippbar ist.

10. Vorrichtung nach einem oder mehreren der vorhergehenden Ansprüche, dadurch gekennzeichnet, dass alle entsprechenden Stellen, bei denen eine Gefahr einer Oxidation der Schmelze entsteht, mit leichtem Überdruck an Stickstoff geschützt sind.

11. Vorrichtung nach einem oder mehreren der vorhergehenden Ansprüche, dadurch gekennzeichnet, dass der gemeinsame Zu-/Ablauf (9) so angeordnet ist, dass er am Boden des Dosierbehäfters (8) beginnt und mindestens mit seiner Ein-und Auslassöffnung über der Niveauhöhe der Füllung des Dosierbehälters (8) liegt.

## Claims

1. Installation for measuring and conveying molten metal, consisting of a gastight container (8) having an intake and offtake, with which smelt can be removed from a smelt container (1) or holding furnace or conversely from which smelt can be conveyed, for example, into a molten bath, charac- terised in that the intake (9) is at the same time the offtake (9) of the container (8) and the common intake/offtake (9) can be connected to a pipe system (5) which is present in the smelt container (1), in such a way that, by tilting or application of an excess pressure in the container (8), the smelt present in the container (8) is conveyed wholly or partially out of the container (8), and, upon the filling operation of the container (8), the smelt can no longer flow back into the molten bath of the smelt container (1).

2. Installation according to claim 1, characterised in that the common intake/offtake (9) of the container (8) can be connected tightly to the pipe system (5).

3. Installation according to claim 1 or 2, characterised in that the container (8) together with the intake and offtake (9) is arranged rigidly, while the pipe system (5) is arranged movably in the smelt container (1) in such a way that it can, as required, be connected to the intake/offtake (9).

4. Installation according to claim 1 and 2, characterised in that the pipe system is arranged rigidly and the container (8) is movable in such a way that, as required, the pipe system (5) can be connected to the intake/offtake (9).

5. Installation according to claim 1 or 2, characterised in that the pipe system (5) and the con.. tainer (8) are arranged so as to be movable in such a way that they can, as required, be connected to one another.

6. Installation according to one or more of the preceding claims, characterised in that an underpressure can be produced in the container (8) which brings about the fact that, upon connection of the intake/offtake (9) to the pipe system (5), the air pressure present above the smelt conveys the smelt from the smelt container (1) into the container (8).

7. Installation according to one or more of the preceding claims, characterised in that an excess pressure can be produced in the smelt container (1) which brings about the fact that, after connection of the intake/offtake (9) to the pipe system (5), the smelt is conveyed towards the container (8).

8. Installation according to one or more of the preceding claims 1 to 6, characterised in that the container (8) is acted upon with an excess pressure for emptying.

9. Installation according to one or more of the preceding claims 1 to 7, characterised in that the container (8) is tiltable for emptying.

10. Installation according to one or more of the preceding claims, characterised in that all the appropriate places at which a risk of oxidation of the smelt arises are protected with a slight excess pressure of nitrogen.

11. Installation according to one or more of the preceding claims, characterised in that the common intake/offtake (9) is so arranged that it begins at the bottom of the measuring container (8) and lies at least with its inlet and outlet opening above the level height of the filling of the measuring container (8).

## Revendications

1. Dispositif pour doser et transporter du métal en fusion, formé d'un récipient étanche aux gaz (8) avec entrée et sortie, avec lequel on peut retirer de la masse fondue d'un récipient de fusion (1) ou d'un four de maintien, ou duquel on peut inversement amener de la masse fondue, par exemple à un bain en fusion, caractérisé en ce que l'entrée (9) est en même temps la sortie (9) du récipient (8) et l'entrée et la sortie commune (9) peuvent être reliées à un système de tuyauterie (5) situé dans le récipient de fusion (1) de telle sorte qu'en faisant basculer le récipient (8) ou en y appliquant une surpression, on en fait sortir totalement ou partiellement le bain qui s'y trouve, et lors du processus de remplissage du récipient (8), le bain ne peut plus refluer au bain en fusion du récipient de fusion (1).

2. Dispositif selon la revendication 1, caractérisé en ce que l'entrée et la sortie commune (9) du récipient (8) peut être reliée de façon étanche au système de tuyauterie (5).

3. Dispositif selon l'une des revendications 1 ou 2, caractérisé en ce que le récipient (8) est disposé rigidement avec l'entrée et la sortie (9), tandis que le système de tuyauterie (5) est disposé de façon mobile dans le récipient de fusion (1) de telle sorte que selon les besoins, on peut le relier à l'entrée ou à la sortie (9).

4. Dispositif selon l'une des revendications ou 2, caractérisé en ce que le système de tuyauterie est disposé rigidement, et le récipient (8) est mobile de telle sorte que, selon les besoins, le système de tuyauterie (5) peut être relié à l'entrée ou à la sortie (9).

5. Dispositif selon l'une des revendications 1 ou 2, caractérisé en ce que le système de tuyauterie (5) et le récipient (8) sont disposés de façon mobile de telle sorte qu'au besoin, on peut les relier entre eux.

6. Dispositif selon une ou plusieurs des revendications précédentes, caractérisé en ce que l'on peut établir dans le récipient (8) une dépression, qui a pour effet que lorsqu'on relie l'entrée ou la sortie (9) au système de tuyauterie (5), la pression d'air existant au-dessus du bain amène le bain du récipient de fusion (1) au récipient (8).

7. Dispositif selon une ou plusieurs des revendications précédentes, caractérisé en ce que l'on peut établir dans le récipient de fusion (1) une surpression, qui a pour effet qu'une fois qu'on a relié l'entrée ou sortie (9) au système de tuyauterie, le bain est transporté vers le récipient (8).

8. Dispositif selon une ou plusieurs des revendications précédentes 1 à 6, caractérisé en ce que l'on applique une surpression au récipient (8) pour le vider.

9. Dispositif selon une ou plusieurs des revende cations précédentes 1 à 7, caractérisé en ce que l'on peut faire basculer le récipient (8) pour le vider.

10. Dispositif selon une ou plusieurs des revendications précédentes, caractérisé en ce que tous les points, auxquels un risque d'oxydation existe, sont protégés par une légère surpression d'oxygène.

11. Dispositif selon une ou plusieurs des revendications précédentes, caractérisé en ce que l'entrée et la sortie commune (9) est disposée de telle sorte qu'elle commence au fond du récipient de dosage (8) et qu'au moins par son ouverture d'entrée et dë sortie, elle est située au-dessus de la hauteur de niveau du remplissage du récipient de dosage (8).
